# EUROPÄISCHE PATENTSCHRIFT

(11) **EP 1 512 155 B1**
(45) Veröffentlichungstag und Bekanntmachung des Hinweises auf die Patenterteilung: **01.04.2009**
(21) Anmeldenummer: 03759894.3
(22) Anmeldetag: 22.05.2003
(51) Int. Cl.: G21F 5/005

(54) **VERFAHREN UND VORRICHTUNG ZUM ENTSORGEN EINES BRENNELEMENTKASTENS EINER SIEDEWASSERREAKTORANLAGE**
METHOD AND DEVICE FOR DISPOSING OF A FUEL ELEMENT CASE OF A BOILING WATER REACTOR
PROCEDE ET DISPOSITIF POUR ELIMINER UNE GAINE D'ELEMENTS COMBUSTIBLES DANS UNE CENTRALE NUCLEAIRE A REACTEUR A EAU BOUILLANTE

(30) Priorität: 13.06.2002 DE 10226245
(43) Veröffentlichungstag der Anmeldung: 09.03.2005
(73) Patentinhaber: AREVA NP GmbH, 91052 Erlangen (DE)
(72) Erfinder: HUMMEL, Wolfgang, 91085 Weisendorf (DE)
(74) Vertreter: Mörtel & Höfner
(86) Internationale Anmeldenummer: PCT/EP2003/005339
(87) Internationale Veröffentlichungsnummer: WO 2003/107356

(56) Entgegenhaltungen:
- DE-A- 19 728 978
- DE-A- 19 947 120
- US-A- 5 841 825

## Beschreibung

Die Erfindung bezieht sich auf ein Verfahren zum Entsorgen eines Brennelementkastens. Außerdem bezieht sich die Erfindung auf ein Verfahren und eine Vorrichtung zum Entsorgen von radioaktiv kontaminierten Teilen einer Siedewasserreaktoranlage.

Einbauteile einer nuklearen Reaktoranlage die mit dem Kühlwasser des Primärkreislaufes in Berührung kommen, sind erheblich radioaktiv kontaminiert und, falls sie im Reaktorkern eingebaut waren, zusätzlich aktiviert. Durch betriebsbedingten Verschleiß, dem insbesondere Kerneinbauteile im hohen Maße unterliegen, ist es erforderlich, diese Teile auszubauen und durch neue zu ersetzen. Die ausgebauten Teile müssen unter Einhaltung strenger Vorsichtsmaßnamen konditioniert werden, um sie für die Entsorgung handhabbar zu machen. Ein solches Verschleißteil ist in einem Siedewasserreaktor beispielsweise ein vollständiges Brennelement, zu dessen Vorbereitung für die Endlagerung ein Verfahren in der DE 199 47 120 A1 offenbart ist. Aber auch der durch die hohe Strahlenbelastung versprödete Brennelementkasten eines abgebrannten Brennelementes, wie er beispielsweise in Fig. 1a und b in einer Draufsicht auf die Bodenseite bzw. auf eine der Längsseiten dargestellt ist, stellt für sich gesehen ein derartiges Verschleißteil dar. Die Wand 2 eines solchen Brennelementkastens 4 umschließt einen im Wesentlichen quaderförmigen Hohlraum 6. Der Brennelementkasten 4 ist an seinen Stirnseiten offen und ist lediglich an einer Stirnseite an gegenüberliegenden Ecken mit Stützstreben 8a versehen, die zur Befestigung des Brennelementkastens 4 auf einem in der Figur nicht dargestellten Brennelementkopf dienen. Darüber hinaus ist der Brennelementkasten 4 in seinem unteren Bereich mit weiteren Elementen, im Beispiel Noppen 8b und außenliegende Platten 8c, versehen, die spezifisch für den beispielhaft dargestellten Kastentyp sind. Bei der Konditionierung eines solchen Brennelementkastens wird dieser in der Regel verpresst und anschließend in kleine Stücke zerschnitten. Eine solche Vorgehensweise ist jedoch aufwendig.

Der Erfindung liegt nun die Aufgabe zu Grunde, ein Verfahren zum Entsorgen eines Brennelementkastens einer Siedewasserreaktoranlage anzugeben, das gegenüber der im Stand der Technik genannten Vorgehensweise vereinfacht ist. Außerdem liegt der Erfindung die Aufgabe zu Grunde, ein Verfahren zum Entsorgen von radioaktiv kontaminierten Teilen einer Siedewasserreaktoranlage sowie eine Vorrichtung zum Durchführen dieses Verfahrens anzugeben.

Die erstgenannte Aufgabe wird gemäß der Erfindung gelöst mit einem Verfahren mit den Merkmalen des Patentanspruches 1. Gemäß diesen Merkmalen wird der Brennelementkasten mit einer vormontierten Tragstruktur stabilisiert, indem die Tragstruktur in den Brennelementkasten eingeführt wird. Ferner wird der Brennelementkasten auf einer seiner Stirnseiten mit Hilfe einer an der Tragstruktur angeordneten und als Boden dienenden Basisplatte verschlossen. Mit anderen Worten: Der Brennelementkasten wird nicht zerstört sondern mit einem oder mehreren ihn stützenden Bauteilen versehen, die ihm eine höhere Festigkeit oder Stabilität verleihen. Damit ist ein aufwendiges Verpressen und Zerlegen des Brennelementkastens nicht mehr erforderlich und seine Entsorgung vereinfacht. Ein auf diese Weise für die Entsorgung vorbereiteter oder konditionierter Brennelementkasten kann außerdem zugleich als Transportbehälter für weitere zu entsorgende und entsprechend konditionierte Teile, insbesondere für Kerneinbauteile oder für kleinvolumigen sogenannten Core-Schrott verwendet werden.

In einer vorteilhaften Ausgestaltung des Verfahrens wird der Brennelementkasten mit einem Tragegriff versehen. Dadurch kann er in gleicher Weise mit denselben Einrichtungen gehandhabt werden, wie sie für die Handhabung des Brennelementes vorgesehen sind.

Bezüglich des zweitgenannten Verfahrens wird die Aufgabe gemäß der Erfindung gelöst mit den Merkmalen des Patentanspruches 3. Da der stabilisierte Brennelementkasten als Transportbehälter für weitere radioaktiv kontaminierte Teile verwendet wird, ist dessen besonders kostengünstige Entsorgung gemeinsam mit dem Core-Schrott möglich.

In einer vorteilhaften Ausgestaltung des Verfahrens werden von einem zu entsorgenden Steuerelement die Blätter abgetrennt und in den stabilisierten Brennelementkasten eingeführt. Da die Längs- und Querausdehnungen der Blätter eines Steuerelementes denen eines Brennelementkastens weitgehend entsprechen können diese äußerst platzsparend in einem Brennelementkasten untergebracht werden, der auf diese Weise die Blätter von drei Steuerelementen aufnehmen kann.

Insbesondere unterteilt die Tragstruktur den Brennelementkasten mit einer innenliegenden Trennwand in zumindest zwei Teilbereiche, die beim Einführen der Blätter in einen der Teilbereiche gestützt wird. Dadurch wird das Befüllen des Brennelementkastens erleichtert.

Hinsichtlich der Vorrichtung wird die genannte Aufgabe gemäß der Erfindung gelöst mit den Merkmalen des Patentanspruches 6. Vorteile der erfindungsgemäßen Vorrichtung sowie Vorteile der dem Patentanspruch 6 jeweils untergeordneten Patentansprüche ergeben sich sinngemäß aus den diesen Patentansprüchen jeweils entsprechenden Verfahrensansprüchen.

Zur weiteren Erläuterung der Erfindung wird auf das Ausführungsbeispiel der Zeichnung verwiesen. Es zeigen:
Fig. 1a und b eine Draufsicht auf die Bodenseite bzw. auf eine Längsseite eines Brennelementkastens,
Fig. 2a und b eine Draufsicht auf die Bodenseite bzw. auf die Längsseite einer erfindungsgemäßen Tragstruktur,
Fig. 3a und b eine Draufsicht auf die Stirnseite bzw. auf eine Längsseite des mit der Tragstruktur stabilisierten Brennelementkastens,
Fig. 4a und b eine Draufsicht auf die Stirnseite bzw. auf eine Längsseite des mit den Blättern von Steuerstäben gefüllten Brennelementkasten.

Gemäß Figuren 2a, b umfasst die Tragstruktur 10 eine Basisplatte 12, die eine senkrecht zur Flachseite der Basisplatte verlaufende Trennplatte 14 trägt und insbesondere mit dieser verschweißt ist. Die Trennplatte 14 hat eine Längsausdehnung die größer ist als die Längsausdehnung des Brennelementkastens 4 und ist an ihrem von der Basisplatte 12 abgewandten freien Ende mit einer Ausnehmung 16 versehen, so dass ein Tragegriff 18 gebildet wird. Quer zur Trennplatte 14 und senkrecht zur Basisplatte 12 ist auf dieser eine Distanzplatte 20 befestigt, die die in diesem Bereich mit einem Schlitz 22 versehene Trennplatte 14 durchsetzt.

Figuren 3a, b zeigen den mit der Tragstruktur 10 stabilisierten Brennelementkasten 40. Hierzu ist diese von der Bodenseite her in den leeren Brennelementkasten 4 eingeführt, bis die Basisplatte 12 den leeren Brennelementkasten 4 verschließt und einen Boden bildet. Der Traggriff 18 ragt dann über den Brennelementkasten 4 hinaus. In der Figur ist außerdem zu erkennen, dass der Brennelementkasten 4 durch die Trennplatte 14 in zwei Teilbereiche 42, 44 unterteilt wird.

Gemäß Figuren 4a, b sind in den mit der Tragstruktur 10 stabilisierten Brennelementkasten 40 Steuerstabblätter 24 eingeführt, die in einem vorangegangenen Arbeitsschritt aus zu entsorgenden Steuerstäben herausgetrennt worden sind und von denen in Figur 4b ein durch die vorangehende Zerlegung halbierter Bügel 26 eines Tragegriffs eingezeichnet ist.

Die Distanzplatte 20 dient zum Stützen der Steuerstabblätter 24, so dass der für die Aufnahme der Steuerstabblätter 24 genutzte Raum frei von störenden, im unteren Bereich des Brennelementkastens 4 befindlichen Einbauten ist. Zugleich werden unterhalb der Steuerstabblätter 24 vier Teilkammern 46 gebildet, die zur Aufnahme von kleinvolumigen Core-Schrott verwendet werden können.

### Bezugszeichenliste

- 2: Wand
- 4: Brennelementkasten
- 6: Hohlraum
- 8a: Stützstreben
- 8b: Noppe
- 8c: Platte
- 10: Tragstruktur
- 12: Basisplatte

- 14: Trennplatte
- 16: Ausnehmung
- 18: Tragegriff
- 20: Distanzplatte
- 22: Schlitz
- 24: Steuerstabblätter
- 26: Bügel
- 40: Brennelementkasten
- 42,44: Teilbereiche
- 46: Teilkammern

## Patentansprüche

1. Verfahren zum Entsorgen eines Brennelementkastens (4) einer Siedewasserreaktoranlage, bei dem der Brennelementkasten (4) mit einer vorgefertigten Tragstruktur (10) stabilisiert wird, indem die Tragstruktur (10) in den Brennelementkasten (4) eingeführt wird und bei dem eine Stirnseite des Brennelementkastens (4) mit Hilfe einer an der Tragstruktur (10) angeordneten und als Boden dienenden Basisplatte (12) verschlossen wird.

2. Verfahren nach Anspruch 1, bei dem die Tragstruktur (10) mit einem Tragegriff (18) versehen ist.

3. Verfahren zum.Entsorgen von radioaktiv kontaminierten Teilen einer Siedewasserreaktoranlage, insbesondere von Kerneinbauteilen, bei dem ein gemäß einem der vorhergehenden Ansprüche stabilisierter Brennelementkasten (40) als Transportbehälter verwendet wird.

4. Verfahren nach Anspruch 3, bei dem von einem zu entsorgenden Steuerstab die Steuerstabblätter (24) abgetrennt werden und in den stabilisierten Brennelementkasten (40) eingeführt werden.

5. Verfahren nach Anspruch 4, bei dem die Tragstruktur den stabilisierten Brennelementkasten (40) mit einer innenliegenden Trennwand (14) in zumindest zwei Teilbereiche (42,44) unterteilt, die beim Einrühren der Blätter in einen der Teilbereiche (42,44) gestützt wird.

6. Vorrichtung zum Entsorgen von radioaktiv kontaminierten Teilen einer Siedewasserreaktoranlage, insbesondere von Kerneinbauteilen, mit einem Brennelementkasten (40), der mit einer vorgefertigten, in den Brennelementkasten (40) eingeführten Tragstruktur (10) stabilisiert ist und als Transportbehälter dient, wobei die Tragstruktur (10) eine Basisplatte (12) umfasst, die den Brennelementkasten (4) einseitig verschließt.

7. Vorrichtung nach Anspruch 6, bei der die Tragstruktur (10) mit einem Tragegriff (18) versehen ist.

8. Vorrichtung nach Anspruch 6 oder 7, bei der auf der Basisplatte (12) der Tragstruktur (10) zumindest eine senkrecht zu ihr angeordnete Trennplatte (14) angeordnet ist, die den Innenraum des stabilisierten Brennelementkastens (40) in zumindest zwei Teilbereiche (42,44) aufteilt.

## Claims

1. Method for the disposal of a fuel assembly box (4) of a boiling-water reactor system, in which the fuel assembly box (4) is stabilized with a prefabricated carrier structure (10), by the carrier structure (10) being introduced into the fuel assembly box (4) and in which a face side of the fuel assembly box (4) is closed with the aid of a base plate (12) arranged at the carrier structure (10) and serving as a base.

2. Method according to Claim 1, in which the carrier structure (10) is provided with a carrier handle (18).

3. Method for the disposal of radioactively contaminated parts of a boiling-water reactor system, in particular of integrated core parts, in which a fuel assembly box (40) stabilized according to any one of the preceding claims is used as a transport container.

4. Method according to Claim 3, in which the control rod blades (24) of a control rod which is to be disposed of are separated and conveyed into the stabilized fuel assembly box (40).

5. Method according to Claim 4, in which the carrier structure subdivides the stabilized fuel assembly box (40) with an interior partition wall (14) into at least two part areas (42, 44), which are supported on the introduction of the blades into one of the part areas (42, 44).

6. Device for the disposal of radioactively contaminated parts of a boiling-water reactor system, in particular of integrated core components, with a fuel assembly box (40), which is stabilized with a prefabricated carrier structure (10) introduced into the fuel assembly box (40) and serves as a transport container, wherein the carrier structure (10) comprises a base plate (12) which closes the fuel assembly box (4) on one side.

7. Device according to Claim 6, in which the carrier structure (10) is provided with a carrier handle (18).

8. Device according to Claim 6 or 7, in which at least one partition plate (14) is arranged on the base plate (12) of the carrier structure (10) such as to be perpendicular to it, which subdivides the interior of the stabilized fuel assembly box (40) into at least two part areas (42, 44).

## Revendications

1. Procédé pour évacuer un boitier canal d'assemblage combustible (4) d'une centrale de réacteur à eau bouillante, dans lequel le boitier canal d'assemblage combustible (4) est stabilisé avec une structure portante (10) préfabriquée, en insérant la structure portante (10) dans le boitier canal d'assemblage combustible (4) et dans lequel un côté frontal du boitier canal d'assemblage combustible (4) est obturé à l'aide d'une plaque de base (12) disposée sur la structure portante (10) et servant de fond.

2. Procédé selon la revendication 1, dans lequel la structure portante (10) est pourvue d'une poignée de transport (18).

3. Procédé pour évacuer des pièces contaminées radioactives d'une centrale de réacteur à eau bouillante, notamment des pièces encastrées dans le coeur du réacteur, dans lequel un boitier canal (40) stabilisé conformément à une des revendications précédentes est utilisé comme contenant de transport.

4. Procédé selon la revendication 3, dans lequel les lames de barre de commande (24) sont séparées d'une barre de commande à éliminer et sont insérées dans le boitier canal d'assemblage combustible (40) stabilisé.

5. Procédé selon la revendication 4, dans lequel la structure portante divise avec une paroi de séparation (14) intérieure le boitier canal d'assemblage combustible (40) stabilisé en au moins deux zones partielles (42, 44), laquelle est soutenue lors de l'insertion des lames dans une des zones partielles (42, 44).

6. Dispositif pour évacuer des pièces contaminées radioactives d'une centrale de réacteur à eau bouillante, notamment des pièces encastrées dans le coeur du réacteur, comportant un boitier canal d'assemblage combustible (40), qui est stabilisé avec une structure portante (10) préfabriquée, insérée dans le boitier canal de combustible (40) et sert de contenant de transport, dans lequel la structure portante (10) comprend une plaque de base (12), qui obture d'un côté la caisse de combustible (4).

7. Dispositif selon la revendication 6, dans lequel la structure portante (10) est pourvue d'une poignée de transport (18).

8. Dispositif selon la revendication 6 ou 7, dans lequel est disposée au moins une plaque de séparation (14) disposée perpendiculairement à la plaque de base (12) de la structure portante (10), laquelle divise l'espace interne du boitier canal d'assemblage combustible (40) stabilisé en au moins deux zones partielles (42, 44).
